# EUROPÄISCHE PATENTSCHRIFT

(11) **EP 1 163 442 B1**
(45) Veröffentlichungstag und Bekanntmachung des Hinweises auf die Patenterteilung: **06.07.2005**
(21) Anmeldenummer: 01903592.2
(22) Anmeldetag: 05.01.2001
(51) Int. Cl.: F02M 61/18

(54) **KRAFTSTOFF-EINSPRITZDÜSE**
FUEL INJECTION NOZZLE
INJECTEUR DE CARBURANT

(30) Priorität: 10.01.2000 DE 10000574
(43) Veröffentlichungstag der Anmeldung: 19.12.2001
(73) Patentinhaber: ROBERT BOSCH GMBH, 70442 Stuttgart (DE)
(72) Erfinder: ITOH, Katsuoki, 71229 Leonberg (DE)
(86) Internationale Anmeldenummer: PCT/DE2001/000016
(87) Internationale Veröffentlichungsnummer: WO 2001/051806

(56) Entgegenhaltungen:
- DE-A- 19 820 513
- GB-A- 1 560 614
- US-A- 5 890 660

## Beschreibung

### Stand der Technik

Die Erfindung betrifft eine Kraftstoff-Einspritzdüse mit einem Düsenkörper, der mit mindestens einem Spritzloch sowie einer kegeligen Anlagefläche versehen ist, und einer Düsennadel, die in dem Düsenkörper verschiebbar ist und eine Einlauffläche aufweist sowie stromabwärts anschließend an die Einlauffläche einen radialen Absatz, so daß am Übergang zur Einlaufflache ein Dichtsitz gebildet ist, der mit der Anlagefläche zusammenwirken kann

Eine solche Kraftstoff-Einspritzdüse ist aus der DE 195 47 423 A1 bekannt. Der radiale Absatz, der mit einer Tiefe in der Größenordnung von 0 01 bis 0,06 mm ausgeführt ist, dient dazu, einen möglichst scharfkantigen Querschmttsübergang im Bereich des Dichtsitzes zu erzeugen, so daß der sich bei geöffneter Düsennadel ergebende Durchflußquerschnitt moglichst präzise definiert ist. Jedoch bilden die sich stromabwärts an den Absatz anschließenden Bereiche der Düsennadel bei einem geringen Öffnungshub, wie er für eine Voreinspntzung vorgenommen wird, einen vergleichsweise langen Durchflußkanal, der als Drossel wirkt und bei dem die unvermeidlichen Herstellungstoleranzen große Auswirkungen auf die Strömung haben. Außerdem bildet sich bei der verwendeten Spattgeometne eine temperaturabhängige Laminarstromung aus was das Durchflußverhalten zusätzlich beeinträchtigt.

Eine Kraftstoff-Einspritzdüse gemäß dem Oberbegriff des Patentanspruchs 1 ist aus der US-A-5 890 660 bekannt.

Die Aufgabe der Erfindung besteht dann, eine Einspritzduse der eingangs genannten Art dahingehend weiterzuentwickeln, daß auch bei kleinsten Offnungshüben eine zuverlässige Dosierung der Menge des einzuspritzenden Kraftstoffs möglich ist, wie dies für eine Voreinspritzung erforderlich ist.

### Vorteile der Erfindung

Eine Kraftstoff-Einspritzduse der eingangs genannten Art, welche die Merkmale des kennzeichnenden Teils des Patentanspruchs 1 aufweist, hat den Vorteil, daß aufgrund der Umfangsnut ein derart großer Durchflußquerschnitt stromabwärts des Dichtsitzes gebildet ist, daß die sich einstellende Strömung im geoffneten Zustand der Düsennadel, wie er einer Voreinspritzung entspricht, ausschließlich vom Querschnitt im Bereich des Dichtsitzes bestimmt wird. Da außerdem der radiale Absatz sehr scharfkantig ausgebildet ist, haben Herstellungstoleranzen an dieser Stelle vernachlässigbare Auswirkungen auf den sich im geöffneten Zustand der Düsennadel ergebenden Durchflußquerschnitt.

Vorteilhafte Ausgestaltungen der Erfindung ergeben sich aus den Unteransprüchen.

### Zeichnungen

Die Erfindung wird nachfolgend anhand einer bevorzugten Ausführungsform beschneben, die in den beigefügten Zeichnungen dargestellt ist In diesen zeigen
- Figur 1 einen Querschnitt durch das vordere Ende einer Einspritzdüse; und
- Figur 2 ein Diagramm des Öffnungsquerschnittes zwischen Düsennadel und Dusenkörper in Abhängigkeit vom Hub der Dusennadel

In Figur 1 ist der vordere Abschnitt einer Einspritzdüse gezeigt, also der Abschnitt, der einem Verbrennungsraum einer zu versorgenden Verbrennungskraftmaschine zugewandt ist. Die Einspritzduse weist einen Dusenkörper 10 auf, der im Bereich seines vorderen Endes mit mehreren Spritzlochern 12 versehen ist. Auf der Innenseite ist der Düsenkorper 10 mit einer kegeligen Anlagefläche 14 versehen, die einen Kegelwinkel α von etwa 60° aufweist.

Im Inneren des Dusenkorpers 10 ist eine Düsennadel 16 angeordnet, die zwischen einer geschlossenen Stellung, in der kein Kraftstoff von einer (nicht dargestellten) Kraftstoffzufuhr zu den Spritzlöchern 12 fließen kann, und einer geöffneten Stellung verstellbar ist, in der das Einspritzen von Kraftstoff möglich ist. Der von der Düsennadel 16 zwischen der geschlossenen Stellung und der geöffneten Stellung ausgeführte Öffnungshub kann dabei so gesteuert werden, daß die eingespritzte Kraftstoffmenge an die jeweiligen Anforderungen angepaßt wird. Insbesondere ist ein kleiner Offnungshub moglich, so daß nur eine geringe Kraftstoffmenge eingespritzt wird, um eine Voreinspritzung zu erzielen, sowie der eigentliche Öffnungshub, der dazu führt, daß eine größere Kraftstoffmenge eingespritzt wird, so daß eine Hauptverbrennung stattfindet.

Die Düsennadel 16 weist eine Einlauffläche 18 auf, die bei der gezeigten Ausführungsform als Kegelflache ausgebildet ist. Die Außenkontur der Einlauffläche schließt im Schnitt von Figur 1 betrachtet einen Winkel β von etwa 22,5° mit der Mittelachse M der Einspritzdüse ein. Abweichend von der gezeigten Ausführungsform könnten für den Winkel β auch abweichende Werte zwischen 0° und 45° gewählt werden.

An die Einlauffläche 18 schließt sich stromabwärts, also zu den Spritzlochern 12 hin, ein radialer Absatz 20 an, so daß ein scharfkantiger Dichtsitz 22 gebildet ist. Der Absatz 20 ist dabei so ausgeführt, daß eine Tangente an seine Kontur (betrachtet im Schnitt von Figur 1) im Bereich des Ubergangs zur Einlauffläche 18, also im Bereich des Dichtsitzes 22. bei der gezeigten Ausführungsform senkrecht zur Mittelachse M der Etnspntzduse ist.

Wenn der Dichtsitz 22 weniger scharfkantig ausgebildet sein soll, also mit einem eingeschlossenen Winkel zwischen der Tangente an den radialen Absatz im Bereich des Dichtsitzes und der Einlauffläche 18 von weniger als 112, 5° oder wenn der Neigungswinkel β der Einlauffläche 18 kleiner als die gezeigten 22,5° ist, kann die Tangente an den radialen Absatz angrenzend an den Dichtsitz 22 auch einen kleineren Winkel als 90° mit der Mittelachse M einschließen, also schräg nach unten zur Mittelachse M hin verlaufen Um den gewünschten scharfkantigen Dichtsitz zu gewährleisten, sollte der Winkel, der zwischen der Tangente an den Absatz angrenzend an den Dichtsitz 22 und der Mittelachse M eingeschlossen ist, nicht kleiner sein als 45°.

Der radiale Absatz 20 ist auf seiner stromabwartigen Seite so ausgeführt, daß eine Tangente an seine Kontur (betrachtet wieder im Schnitt von Figur 1) parallel zur Mittelachse M ist. Anders ausgedrückt weist der radiale Absatz an seinem stromabwärtigen Ende eine Zylinderfläche auf, deren Mittelachse mit der Mittelachse M der Düsennadel zusammenfällt.

An das stromabwärtige Ende des radialen Absatzes 20 schließt sich eine Umfangsnut 24 an, die einen Durchflußspalt hin zu den Spritzlochern 12 bildet Bei der in Figur 1 mit A bezeichneten Kontur erstreckt sich die Umfangsnut 24 genau bis zum Einlauf in die Spritzlöcher. Bei der in Figur 1 mit B bezeichneten Kontur erstreckt sich die Umfangsnut 24 bis zur Mitte der Spritzlöcher 12, und bei der in Figur 1 mit C bezeichneten Kontur erstreckt sich die Umfangsnut 24 vollständig über die Spritzlöcher.

Die Erstreckung der Umfangsnut 24 in axialer Richtung, also beispielsweise entsprechend einer der Konturen A, B oder C, stellt einen Kompromiß dar zwischen dem Durchflußquerschnitt im Bereich der Umfangsnut, der möglichst groß sein soll, und dem im Hinblick auf die HC-Werte der versorgten Verbrennungskraftmaschine schädlichen Volumen, das von der Umfangsnut gebildet ist und möglichst klein sein soll.

Wenn die Düsennadel 12 einen kleinen Öffnungshub in der Größenordnung von 0,02 bis 0,03 mm durchführt, um eine Voreinspritzung zu erzielen, bei der etwa 1 mm³ Kraftstoff eingespritzt wird, wird der Dichtsitz 22 von der Anlagefläche 14 abgehoben. Da sich an den Dichtsitz 22 der radiale Absatz 20 und die Umfangsnut 24 anschließen, wird der engste Durchflußquerschnitt vom Dichtsitz 22 gebildet; die sich stromabwärts an den Dichtsitz 22 anschließenden Durchflußquerschnitt sind alle größer. Aufgrund der verwendeten scharfkantigen Geometrie für den Dichtsitz 22 haben die unvermeidbaren Herstellungstoleranzen eine vergleichsweise gennge Auswirkung auf den sich ergebenden Durchflußquerschnitt.

In Figur 2 ist der sich ergebende Durchflußquerschnitt A in Abhängigkeit vom Nadelhub s gezeigt. Mit dem Bezugszeichen 22 ist der Verlauf des Durchflußquerschnittes bezeichnet, der sich aufgrund des Dichtsitzes 22 ergibt. Mit dem Bezugszeichen 14 ist der Durchflußquerschnitt bezeichnet, der sich aufgrund der stromabwärts des Dichtsitzes 22 liegenden Bereichen der Dusennadel und der Anlagefläche ergibt. Mit dem Bezugszeichen 12 ist schließlich der Durchflußquerschnitt bezeichnet, der von den Spritzlöchern 12 bestimmt wird.

Wenn die Düsennadel nur einen geringen Offnungshub V durchführt, wie er für eine Voreinspntzung verwendet wird, wird der sich ergebende Durchflußquerschnitt ausschließlich vom Dichtsitz 22 bestimmt. Erst wenn ein größerer Offnungshub durchgeführt wird, ergibt sich zunachst ein Durchflußquerschnitt, der nicht mehr vom Dichtsitz 22, sondern von der Anlageflache 14 und dem Einlauf zu den Spritzlöchern bestimmt wird. Daran anschließend ergibt sich bei noch größerem Öffnungshub der Düsennadel ein Bereich, bei dem der Durchflußquerschnitt konstant ist und ausschließlich vom Querschnitt der Spntzlocher 12 bestimmt wird. Dieser Bereich setzt sich fort bis zum maximalen Öffnungshub sₘₐₓ der Düsennadel, der in der Größenordnung von 0,2 bis 0,3 mm liegt Für die beiden letztgenannten Bereiche ist die erfindungsgemäße Geometne der Düsennadel jedoch ohne Einfluß, da sie sich nur bei Öffnungshüben auswirkt, wie sie für die Voreinspritzung verwendet werden.

## Patentansprüche

1. Kraftstoff-Einspritzduse mit einem Düsenkörper (10), der mit mindestens einem Spritzloch (12) sowie einer kegeligen Anlagefläche (14) versehen ist, und einer Dusennadel (16), die in dem Düsenkorper verschiebbar ist und eine Einlauffläche (18) aufweist sowie stromabwärts anschließend an die Einlaufflache einen radialen Absatz (20), so daß am Übergang zur Einlauffläche ein Dichtsitz gebildet ist, der mit der Anlagefläche zusammenwirken kann, wobei
ein Winkel, der von einer Tangente an den radialen Absatz im Bereich des Dichtsitzes und der Mittelachse der Einspritzdüse eingeschlossen ist, mehr als 45° beträgt, **dadurch gekennzeichnet, daß** stromabwärts anschließend an den radialen Absatz eine Umfangsnut (24) gebildet ist, die sich axial bis mindestens zu dem Spritzloch (12) erstreckt, so daß bei einem Öffnungshub der Düsennadel zum Zwecke der Voreinspritzung der engste Querschnitt zwischen der Düsennadel und dem Düsenkorper im Bereich des Dichtsitzes gebildet ist

2. Einspritzdüse nach Anspruch 1 **dadurch gekennzeichnet, daß** sich die Umfangsnut (24) bis zur Mitte des Spntzloches (12) erstreckt.

3. Einspritzdüse nach Anspruch 1, **dadurch gekennzeichnet, daß** sich die Umfangsnut (24) über das gesamte Spntzloch (12) erstreckt.

4. Einspritzdüse nach einem der vorhergehenden Ansprüche, **dadurch gekennzeichnet, daß** der zwischen der Tangente an den radialen Absatz (20) und der Mittelachse M der Einspritzdüse eingeschlossene Winkel etwa 90° beträgt.

## Claims

1. Fuel injection nozzle having a nozzle body (10) which is provided with at least one spray hole (12) and a conical bearing face (14), and a nozzle needle (16) which can slide in the nozzle body and has a run-in face (18) and a radial shoulder (20) adjoining the run-in face downstream, with the result that a sealing seat, which can interact with the bearing face, is formed at the junction with the run-in face, wherein an angle which is enclosed by a tangent to the radial shoulder in the region of the sealing seat and the central axis of the injection nozzle is more than 45°, **characterized in that** a circumferential groove (24) is formed downstream adjacent to the radial shoulder and extends axially at least as far as the spray hole (12) with the result that when there is an opening stroke of the nozzle needle for the purpose of pre-injection the narrowest cross section between the nozzle needle and the nozzle body is formed in the region of the sealing seat.

2. Injection nozzle according to Claim 1, **characterized in that** the circumferential groove (24) extends as far as the centre of the spray hole (12).

3. Injection nozzle according to Claim 1, **characterized in that** the circumferential groove (24) extends over the entire spray hole (12).

4. Injection nozzle according to one of the preceding claims, **characterized in that** the angle which is enclosed between the tangent to the radial shoulder (20) and the centre axis M of the injection nozzle is approximately 90°.

## Revendications

1. Injecteur de carburant comportant un corps d'injecteur (10), muni d'au moins un orifice d'injection (12) ainsi que d'une surface d'appui (14) conique, et une aiguille d'injection (16) mobile dans le corps d'injecteur et munie d'une surface de pénétration (18) ainsi que d'un épaulement (20) radial qui se raccorde en aval à la surface de pénétration, de manière à former à la transition de la surface de pénétration un siège d'étanchéité qui peut interagir avec la surface d'appui, et qu'une tangente à l'épaulement radial dans la zone du siège d'étanchéité et l'axe central de l'injecteur font un angle supérieur à 45°,
**caractérisé en ce que**
une rainure périphérique (24) qui s'étend axialement au moins jusqu'à l'orifice d'injection (12) est formée en aval à la suite de l'épaulement radial, de sorte que, lorsque l'aiguille d'injection a une course d'ouverture pour réaliser l'injection préalable, la zone du siège d'étanchéité forme la section transversale la plus étroite entre l'aiguille d'injection et le corps d'injecteur.

2. Injecteur selon la revendication 1,
**caractérisé en ce que**
la rainure périphérique (24) s'étend jusqu'au centre de l'orifice d'injection (12).

3. Injecteur selon la revendication 1,
**caractérisé en ce que**
la rainure périphérique (24) s'étend sur tout l'orifice d'injection (12).

4. Injecteur selon l'une des revendications précédentes,
**caractérisé en ce que**
l'angle que font la tangente à l'épaulement (20) radial et l'axe central M de l'injecteur est de 90° environ.
